# EUROPÄISCHE PATENTSCHRIFT

(11) **EP 2 395 243 B1**
(45) Veröffentlichungstag und Bekanntmachung des Hinweises auf die Patenterteilung: **20.03.2013**
(21) Anmeldenummer: 10151519.5
(22) Anmeldetag: 25.01.2010
(51) Int. Cl.: F04B 39/06, F04B 49/02, F04B 49/06, B60G 17/04, F04B 49/10

(54) **Verfahren zur Steuerung des Betriebs eines Kompressors**
Method for controlling the operation of a compressor
Procédé de commande du fonctionnement d'un compresseur

(30) Priorität: 06.04.2009 DE 102009003745
(43) Veröffentlichungstag der Anmeldung: 14.12.2011
(73) Patentinhaber: Continental Teves AG & Co. OHG, 60488 Frankfurt (DE)
(72) Erfinder: Engelhardt, Marek, 36289 Friedewald (DE)

(56) Entgegenhaltungen:
- EP-A1- 1 644 640
- EP-A2- 0 941 876
- DE-A1- 3 919 407
- DE-C1- 19 621 946

## Beschreibung

Die Erfindung betrifft ein Verfahren der im Oberbegriff des Anspruchs 1 genannten Art zur Steuerung des Betriebs eines Kompressors.

In Kraftfahrzeugen werden häufig Kompressoren verwendet, in denen ein gasförmiges oder flüssiges Medium auf einen Druck bringbar ist, der über dem Umgebungsdruck liegt. Das gasförmige oder flüssige Medium wird häufig als Steuerdruckmedium genutzt, mit dem beispielsweise Aktuatoren, insbesondere Kolben-Zylinder-Anordnungen, beaufschlagbar sind.

Ein Anwendungsfall in Kraftfahrzeugen ergibt sich aus der Notwendigkeit, die Luftfedern einer Niveauregulierungsanlage derart mit Druckluft zu versorgen, dass diese die Karosserie des Fahrzeugs in einen fahrsituationsgerechten Abstand zur Fahrbahnoberfläche bringt. Da eine solche Niveauregulierungsanlage nicht ständig für eine Höhenverstellung der Karosserie des Fahrzeugs sorgt, wird ein zugehöriger Kompressor bedarfsgerecht immer nur dann in Betrieb genommen, wenn die Notwendigkeit dazu besteht. Die entsprechenden Kompressoren sind in der Regel als elektromotorisch betriebene Kolbenkompressoren ausgebildet. Zur Minimierung der Kosten für die verwendeten Kompressoren werden verstärkt relativ kleine Kompressoren eingesetzt, die bei einem ggf. länger dauernden Betrieb thermisch erheblich belastet werden, so dass sich Bauteile unzulässig hoch erwärmen können. Bei zu starker thermischer Beanspruchung wird in der Regel zuerst das Auslaßventil oder die Kolbendichtung eines Kolbenkompressors beschädigt, was letztlich zu einem Ausfall des Kompressors und damit der Niveauregulierungsanlage führen kann.

Zur Vermeidung derartiger Schäden ist es beispielsweise durch DE 15 03 446 A1, DE 19 43 936 A1 und EP 1 253 321 A2 bekannt, die Temperatur des Kompressors im Bereich der thermisch stark belasteten Bauteile direkt zu messen und bei einer thermischen Überlastung den Kompressor zur Abkühlung abzuschalten. Nachteilig hierbei ist, dass die notwendigen Temperatursensoren vergleichsweise teuer und bei kleinen Kompressoren aufgrund des beengten Bauraums im interessierenden Bereich nur schwer unterzubringen sind. Zwar deutet EP 1 253 321 A2 an, dass die Steuerung des Kompressorbetriebs auch ohne Temperatursensoren auf der Basis eines thermischen Modells erfolgen kann. Der Inhalt eines solchen Meß- bzw. Steuerungsverfahrens wird dabei jedoch nicht näher definiert.

Durch DE 39 19 407 A1 und DE 40 30 475 A1 ist es bekannt, die thermische Belastung eines Kompressors über die elektrische Leistungsaufnahme und/oder die Betriebsdauer des zu dem Kompressor gehörenden Elektromotors zu ermitteln. In eine ähnliche Richtung geht der aus DE 43 33 591 A1 bekannt gewordene Vorschlag, die Steuerung eines Kompressors durch Aufsummieren von dessen Einzeleinschaltzeiten und Einzelabschaltzeiten zu beeinflussen. Die Einzeleinschalt- und Abschaltzeiten stellen jeweils einen von mehreren Einflußfaktoren im Hinblick auf die thermische Belastung des Kompressors dar.

Durch DE 198 12 234 C2 ist es bekannt, dass ein Kompressor hinsichtlich seiner Ein- und Ausschaltzeiten variabel betrieben werden kann. Dabei soll die jeweils aktuelle Einschaltdauer an die aktuellen Betriebsbedingungen des Kompressors angepaßt werden. Als Parameter, in dessen Abhängigkeit die Einschaltdauer des Kompressors variiert wird, dienen die Wärmeübertragungsbedingungen, die zwischen dem Kompressor und der diesen umgebenden Luft herrschen. Dabei kann die Einschaltdauer beispielsweise in Abhängigkeit von der in der Umgebung des Kompressors herrschenden Lufttemperatur und Luftströmungsgeschwindigkeit derart variiert werden, dass die Einschaltdauer verkürzt wird, wenn die Umgebungstemperatur zunimmt, und verlängert wird, wenn sie abnimmt. Die Umgebungstemperatur kann dabei anhand einer Modellrechnung aus der aktuellen Fahrzeugaußenlufttemperatur und/oder der Fahrzeugmotoransauglufttemperatur bestimmt werden. Nachteilig ist hierbei, dass das bekannte Verfahren wie alle Einschaltdauermethoden durchweg ungenau ist, weil es die thermodynamischen Eigenschaften des Kompressors selbst nicht berücksichtigt. Die Steuerung nimmt dabei beispielsweise keinen Einfluß darauf, in welchem Temperaturband der Kompressor letztlich betrieben wird.

Durch DE 196 21 946 C2 ist ein Verfahren zur temperaturgestützten Steuerung eines Kompressors für eine Luftfederung eines Kraftfahrzeugs bekannt, das als Schätzverfahren ausgestaltet ist und ohne einen gesonderten Temperatursensor am Kompressor auskommt. Dazu ist vorgesehen, dass der Kompressor von einem Steuergerät abgeschaltet wird, wenn ein von diesem berechneter Temperatur-Schätzwert einen oberen Schwellenwert überschreitet, oder eingeschaltet wird bzw. ein Einschalten gestattet wird, wenn ein unterer Schwellenwert unterschritten wird. Dazu wird der jeweils letzte Temperatur-Schätzwert beim Einschalten des Kompressors um einen bestimmten Temperatursprung erhöht, dessen Maß von der Höhe des letzten Schätzwertes abhängig ist. Weiterhin wird der Schätzwert während eines Kompressorbetriebes in vorgegebener Weise erhöht und bei Stillstand des Kompressors in vorgegebener Weise abgesenkt. Nachteilig ist hierbei, da die für das Verfahren zugrundegelegten linearen Zusammenhänge in der Praxis in der Regel nicht vorliegen, da bei großen Temperaturdifferenzen die Temperaturänderungen größer sind als bei kleinen Temperaturdifferenzen. Der Temperatursprung findet außerdem in der Realität nicht augenblicklich statt, so dass in diesem Bereich auch die steuerungstechnische Verfügbarkeit des Kompressors nachteilig herabgesetzt ist.

Durch EP 1 644 640 B1, welches die Merkmale des Oberbegriffs von Anspruchs 1 offenbart, ist ein Verfahren zur Steuerung des Betriebs des Kompressors bekannt, bei dem der Kompressor von einem Steuergerät zur Vermeidung thermischer Schäden dann abgeschaltet wird, wenn ein Maximalwert der Kompressortemperatur erreicht oder überschritten wird, und bei dem wenigstens zwei Systemkomponenten Kompressorleistungs-Anfragen an das Steuergerät richten und das Steuergerät den Systemkomponenten in Abhängigkeit von den Kompressorleistungs-Anfragen Kompressorleistung zuteilt.
Der Erfindung liegt die Aufgabe zugrunde, ein Verfahren der im Oberbegriff des Anspruchs 1 genannten Art zur Steuerung des Betriebs eines Kompressors anzugeben, bei dem die Flexibilität der Steuerung erhöht ist.

Diese Aufgabe wird durch die im Anspruch 1 angegebene Erfindung gelöst.

Der Erfindung liegt die Erkenntnis zugrunde, dass sich der Betrieb des Kompressors flexibler und an die jeweiligen Anforderungen angepaßter gestalten läßt, wenn eingehende Kompressorleistungs-Anfragen der Systemkomponenten nicht zwangsläufig in der Reihenfolge ihres zeitlichen Einganges abgearbeitet werden. Hiervon ausgehend liegt der Erfindung der Gedanke zugrunde, bei der Zuteilung von Kompressorleistung entsprechend den jeweiligen Kompressorleistungs-Anfragen zu berücksichtigen, zu welcher Erhöhung der Kompressortemperatur die Abarbeitung der jeweiligen Kompressorleistungs-Anfrage führen würde. Ist der Kompressor von dem Steuergerät beim Erreichen eines Maximalwertes der Kompressortemperatur abgeschaltet worden, so werden eingehende Kompressorleistungs-Anfragen von dem Steuergerät zunächst nicht beantwortet, um eine Abkühlung des Kompressors zu ermöglichen, so dass thermische Schäden vermieden sind. Geht beispielsweise während der Abkühlungsphase eine Anfrage ein, deren Abarbeitung zu einer Erhöhung der Kompressortemperatur um einen Temperaturwert ΔT1 führen würde, so ermittelt das Steuergerät ausgehend von einer als Schätzwert berechneten oder gemessenen momentanen Kompressortemperatur, ob die mit der Abarbeitung der Anfrage verbundene Temperaturerhöhung ΔT1 zu einem Erreichen oder Überschreiten der maximalen Kompressortemperatur führen würde. In diesem Falle wird die Anfrage nicht beantwortet. Liegt jedoch gleichzeitig eine weitere Anfrage oder unter mehreren weiteren Anfragen eine Anfrage vor, deren Abarbeitung zu einer geringeren Temperaturerhöhung Δ T2 führen würde, die ausgehend von der momentanen Kompressortemperatur nicht zu einer Überschreitung des Maximalwertes der Kompressortemperatur führt, so kann diese Anfrage erfindungsgemäß in der Abarbeitung vorgezogen werden. Nach Abarbeitung der Anfrage und einer damit verbundenen Temperaturerhöhung des Kompressors um Δ T2 kühlt der Kompressor wieder ab. Ist eine Kompressortemperatur erreicht, die so gering ist, dass ausgehend von der momentanen Kompressortemperatur die zu erwartende Temperaturdifferenz ΔT1 nicht zu einer Überschreitung des Maximalwertes der Kompressortemperatur führt, so kann die zunächst nicht beantwortete Anfrage beantwortet werden.

Entsprechend kann das erfindungsgemäße Verfahren auch dann durchgeführt werden, wenn eine Mehrzahl von Anfragen vorliegt, die entsprechend ihrem zeitlichen Eingang nach Art einer Warteschlange abgespeichert werden können, erfindungsgemäß jedoch nicht zwangsläufig entsprechend der zeitlichen Reihenfolge ihres Einganges bearbeitet werden. Liegen mehrere Anfragen vor, die zu unterschiedlichen Temperaturerhöhungen der Kompressortemperatur führen würden, so ist es jedoch durchaus möglich, dass diese Anfragen in dem erfindungsgemäßen Verfahren entsprechend der zeitlichen Reihenfolge ihres Eingangs bearbeitet werden, sofern diese Reihenfolge der Abarbeitung den erfindungsgemäß herangezogenen Kriterien, nämlich der momentanen Kompressortemperatur und der bei Abarbeitung der Anfrage zu erwartenden Erhöhung der Kompressortemperatur, entspricht.

Aus einer Mehrzahl von Kompressorleistungs-Anfragen wird von dem Steuergerät eine Anfrage ausgewählt, deren Abarbeitung ausgehend von der momentanen Kompressortemperatur und der bei der Abarbeitung zu erwartenden Erhöhung der Kompressortemperatur nicht zu einem Überschreiten des Maximalwertes der Kompressortemperatur führt. Auf diese Weise sind thermische Schäden an dem Kompressor zuverlässig vermieden.

Eine Weiterbildung der Erfindung sieht vor, dass die Zuteilung von Kompressorleistung unabhängig von der zeitlichen Reihenfolge des Einganges der Kompressorleistungs-Anfragen durchgeführt wird. Auf diese Weise ist bei der Abarbeitung der Anfragen eine hohe Flexibilität erzielt. Hierbei ist jedoch nicht ausgeschlossen, dass die Reihenfolge der Abarbeitung der Anfragen zufällig der zeitlichen Reihenfolge ihres Einganges entspricht.

Eine andere vorteilhafte Weiterbildung der Erfindung sieht vor, bei der Zuteilung von Kompressorleistung eine Klassifizierung der Kompressorleistungs-Anfragen, beispielsweise hinsichtlich Sicherheitsaspekten, berücksichtigt wird. Liegt beispielsweise eine Kompressorleistungs-Anfrage für eine besonders systemwichtige Funktion vor, beispielsweise bei einem Kraftfahrzeug eine für die Fahrzeugsicherheit oder einen Fußgängerschutz relevante Systemfunktion, so kann eine entsprechende Anfrage priorisiert werden, so dass diese Priorisierung die erfindungsgemäß zur Zuteilung von Kompressorleistung herangezogenen Kriterien übersteuert. Ist beispielsweise eine sicherheitsrelevante Systemfunktion auszuführen, für deren Ausführung die Abkühlung des Kompressors jedoch noch nicht weit genug fortgeschritten ist und liegt gleichzeitig eine Anfrage vor, die nicht sicherheitsrelevant ist, im Hinblick auf die erreichte Abkühlung des Kompressors jedoch ausgeführt werden könnte, so wird bei dieser Ausführungsform die Abkühlung des Prozessors fortgesetzt, bis die mit der sicherheitsrelevanten Systemfunktion verbundene Kompressorleistungs-Anfrage abgearbeitet wird.

Entsprechend den jeweiligen Anforderungen kann die momentane Kompressortemperatur gemessen oder als Temperatur-Schätzwert von dem Steuergerät berechnet werden. Eine Berechnung der momentanen Kompressortemperatur als Temperatur-Schätzwert hat den Vorteil, dass Sensoren zum Abfühlen der Kompressortemperatur nicht erforderlich sind. Auf diese Weise ergibt sich ein besonders einfacher und störungsunempfindlicher Aufbau. Entsprechende Verfahren zur Berechnung der Kompressortemperatur sind beispielsweise durch DE 103 30 121 A1 und EP 1 644 640 B1 bekannt und werden daher hier nicht näher erläutert.

Die Erfindung wird nachfolgend anhand eines Ausführungsbeispieles näher erläutert.

Der Betrieb eines Kompressors, beispielsweise im Zusammenhang mit einer Niveauregulierungsanlage eines Kraftfahrzeuges, wird von einem Steuergerät gesteuert. Bei dem beschriebenen Ausführungsbeispiel wird der Kompressor von dem Steuergerät zur Vermeidung thermischer Schäden dann abgeschaltet, wenn ein Maximalwert ΔTmax der Kompressortemperatur erreicht oder überschritten wird. Bei dem dargestellten Ausführungsbeispiel richten drei Systemkomponenten Kompressorleistungsanfragen S1 bzw. S2 bzw. S3 an das Steuergerät, wobei die Anfrage S1 eine Kompressorleistung P1 benötigt und zu einer Erhöhung der Kompressortemperatur um ΔT1 führt. Demgegenüber benötigt die Anfrage S2 eine Kompressorleistung P2 und führt zu einer Erhöhung der Kompressortemperatur um ΔT2, und die Anfrage S3 benötigt eine Kompressorleistung P3 und führt zu einer Temperaturerhöhung ΔT3. In dem dargestellten Ausführungsbeispiel sei ΔT1< ΔT2 < ΔT3 angenommen.

Im folgenden sei angenommen, dass das Steuergerät den Kompressor abgeschaltet hat, nachdem ein Maximalwert der Kompressortemperatur erreicht oder überschritten worden ist. Um thermische Schäden an dem Kompressor zu vermeiden, kann der Kompressor erst dann wieder in Betrieb genommen werden und Kompressorleistung abgeben, wenn er sich in ausreichendem Maße abgekühlt hat. Es sei angenommen, dass während der Abkühlungsphase des Kompressors zeitlich aufeinanderfolgend zunächst eine Anfrage S3, danach eine Anfrage S1 und anschließend eine Anfrage S2 eingeht, wie in der nachfolgenden Tabelle dargestellt:

| **Kompressorleistungs-Anfrage** | **Benötigte Kompressorleistung** | **Zu erwartende Erhöhung der Kompressortemperatur** |
|---|---|---|
| S3 | P3 | ΔT3 |
| S1 | P1 | ΔT1 |
| S2 | P2 | ΔT2 |

Während der Abkühlung des Prozessors berechnet das Steuergerät bei dieser Ausführungsform fortlaufend die momentane Kompressortemperatur als Temperatur-Schätzwert und stellt fest, ob der Kompressor bereits so weit abgekühlt ist, dass Kompressorleistungs-Anfragen beantwortet werden können.

Stellt das Steuergerät beispielsweise fest, dass ausgehend von der momentanen Kompressortemperatur die mit der Anfrage S3 verbundene Temperaturerhöhung ΔT3 zu einer Überschreitung des Maximalwertes der Kompressortemperatur ΔTmax führen würde, die mit der Anfrage S1 verbundene geringere Temperaturerhöhung ΔT1 jedoch nicht zu einer solchen Überschreitung des Maximalwertes ΔTmax der Kompressortemperatur führt, so wird zunächst die Anfrage S1 beantwortet, so dass der anfragenden Systemkomponente die benötigte Kompressorleistung P1 zugeteilt wird, so dass die zugehörige Systemfunktion ausgeführt wird. Nach Ausführung der entsprechenden Systemfunktion kann die Abkühlung des Kompressors fortgesetzt werden. Ist die Abkühlung soweit fortgeschritten, dass die mit der Anfrage S2 verbundene Temperaturerhöhung ΔT2 nicht zu einem Überschreiten des Maximalwertes der Kompressortemperatur führen würde, so kann zunächst diese Anfrage beantwortet werden. Erst daran anschließend und nach einer weiteren Abkühlung des Prozesses wird die Anfrage S3 beantwortet.

Erfindungsgemäß ist es möglich, bei der Zuteilung von Kompressorleistung eine Klassifizierung der Kompressorleistungs-Anfragen, beispielsweise hinsichtlich Sicherheitsaspekten, zu berücksichtigen. Handelt es sich bei der zu der Anfrage S3 zugehörigen Systemfunktion um eine sicherheitsrelevante Funktion, beispielsweise für die Fahrsicherheit oder den Fußgängerschutz im Zusammenhang mit einer Niveauregulierungsanlage eines Kraftfahrzeugs, so kann die Anfrage S3 bei der Durchführung des erfindungsgemäßen Verfahrens stets entsprechend klassifiziert und damit hinsichtlich der Ausführung priorisiert sein. In diesem Falle würde das Steuergerät den Kompressor erst dann wieder in Betrieb nehmen, wenn dieser soweit abgekühlt ist, dass die mit der Anfrage S3 verbundene Temperaturerhöhung ΔT3 nicht zu einem Überschreiten der maximalen Kompressortemperatur führen würde. Ist der Kompressor entsprechend abgekühlt, so wird die benötigte Kompressorleistung P3 entprechend der Anfrage S3 zugeteilt. Die Anfragen S1 und S2, die zu geringeren Temperaturerhöhungen der Kompressortemperatur führen würden, werden im Falle einer solchen Klassifizierung also nicht vorgezogen.Gesellschaft

## Patentansprüche

1. Verfahren zur Steuerung des Betriebs eines Kompressors,
bei dem der Kompressor von einem Steuergerät zur Vermeidung thermischer Schäden dann abgeschaltet wird, wenn ein Maximalwert der Kompressortemperatur erreicht oder überschritten wird, und
bei dem wenigstens zwei Systemkomponenten Kompressorleistungs-Anfragen an das Steuergerät richten und das Steuergerät den Systemkomponenten in Abhängigkeit von den Kompressorleistungs-Anfragen Kompressorleistung zuteilt,
**dadurch gekennzeichnet,**
**dass** das Steuergerät Systemkomponenten die angefragte Kompressorleistung wenigstens teilweise in Abhängigkeit von der momentanen Kompressortemperatur und einer Erhöhung der Kompressortemperatur, die bei Zuteilung der Kompressorleistung entsprechend der jeweiligen Kompressorleistungs-Anfrage, zu erwarten ist, zuweist, wobei aus einer Mehrzahl von Kompressorleistungs-Anfragen von dem Steuergerät eine Anfrage ausgewählt wird, bei der bei Zuteilung der angefragten Kompressorleistung eine Erhöhung der Kompressortemperatur auftritt, die ausgehend von der momentanen Kompressortemperatur nicht zu einem Überschreiten des Maximalwertes der Kompressortemperatur führt.

2. Verfahren nach Anspruch 1, **dadurch gekennzeichnet, dass** die Zuteilung von Kompressorleistung unabhängig von der zeitlichen Reihenfolge des Eingangs der Kompressorleistungs-Anfragen ausgeführt wird.

3. Verfahren nach einem der vorhergehenden Ansprüche, **dadurch gekennzeichnet, dass** bei der Zuteilung von Kompressorleistung eine Klassifizierung der Kompressorleistungs-Anfragen, beispielsweise hinsichtlich Sicherheitsaspekten, berücksichtigt wird.

4. Verfahren nach einem der vorhergehenden Ansprüche, **dadurch gekennzeichnet, dass** die jeweils momentane Kompressortemperatur gemessen oder als Temperatur-Schätzwert von dem Steuergerät berechnet wird.

## Claims

1. Method for controlling the operation of a compressor,
in which the compressor is switched off by a control unit in order to avoid thermal damage when a maximum value of the compressor temperature is reached or exceeded and
in which at least two system components direct compressor power requests to the control unit and the control unit assigns compressor power to the system components as a function of the compressor power requests,
**characterized**
**in that** the control unit assigns the requested compressor power to system components at least partially as a function of the instantaneous compressor temperature and an increase in the compressor temperature which is to be expected given assignment of the compressor power in accordance with the respective compressor power request, wherein a request in which, when assigning the requested compressor power, an increase occurs in the compressor temperature which, starting from the instantaneous compressor temperature, does not lead to the maximum value of the compressor temperature being exceeded, is selected from a multiplicity of compressor power requests by the control unit.

2. Method according to Claim 1, **characterized in that** the assignment of compressor power is carried out independently of the chronological sequence of the inputting of the compressor power requests.

3. Method according to one of the preceding claims, **characterized in that** the assignment of compressor power takes into account a classification of the compressor power requests, for example with respect to safety aspects.

4. Method according to one of the preceding claims, characterized that the respective instantaneous compressor temperature is measured or calculated as a temperature estimated value by the control unit.

## Revendications

1. Procédé de commande du fonctionnement d'un compresseur,
selon lequel le compresseur est mis hors circuit par un contrôleur en vue d'éviter des dommages thermiques lorsqu'une valeur maximale de la température du compresseur est atteinte ou dépassée, et
selon lequel au moins deux composants du système adressent des demandes de puissance de compresseur au contrôleur et le contrôleur attribue la puissance du compresseur aux composants du système en fonction des demandes de puissance de compresseur,
**caractérisé en ce**
**que** le contrôleur affecte aux composants du système la puissance de compresseur demandée au moins partiellement en fonction de la température momentanée du compresseur et d'une augmentation de la température du compresseur qui est à attendre lors de l'attribution de la puissance de compresseur en fonction de la demande de puissance de compresseur correspondante, une demande étant sélectionnée par le contrôleur parmi une pluralité de demandes de puissance de compresseur, pour laquelle il se produit lors de l'attribution de la puissance de compresseur demandée une augmentation de la température du compresseur qui, à partir de la température momentanée du compresseur, ne donne pas lieu à un dépassement de la valeur maximale de la température du compresseur.

2. Procédé selon la revendication 1, **caractérisé en ce que** l'attribution de la puissance de compresseur est réalisée indépendamment de la séquence temporelle d'entrée des demandes de puissance de compresseur.

3. Procédé selon l'une des revendications précédentes, **caractérisé en ce qu'**une classification des demandes de puissance de compresseur, par exemple du point de vue des aspects de la sécurité, est prise en compte lors de l'attribution de la puissance de compresseur.

4. Procédé selon l'une des revendications précédentes, **caractérisé en ce que** la température momentanée respective du compresseur est mesurée ou calculée en tant que valeur estimée de la température par le contrôleur.
